# FASCICULE DE BREVET EUROPEEN

(11) **EP 2 383 051 B1**
(45) Date de publication et mention de la délivrance du brevet: **09.05.2012**
(21) Numéro de dépôt: 11002085.6
(22) Date de dépôt: 17.03.2011
(51) Int. Cl.: B21D 1/06, B25G 1/10

(54) **Outils manuels comprenant une tige et une poignée ergonomique**
Handwerkzeuge mit einem Schaft und einem ergonomischen Griff
Hand tools with a shank and an ergonomic handle

(30) Priorité: 29.04.2010 FR 1001836
(43) Date de publication de la demande: 02.11.2011
(73) Titulaire: Brunie, Jean Jacques, 18510 Menetou Salon (FR)
(72) Inventeur: Brunie, Jean Jacques, 18510 Menetou Salon (FR)

(56) Documents cités:
- EP-A1- 1 063 026
- DE-A1- 1 652 621
- FR-A1- 2 883 203
- US-A1- 2009 173 651

## Description

La présente invention concerne un outil manuel comprenant une tige équipée d'une poignée selon le préambule de la revendication 1 (voir par exemple DE-A-16 52 621). Dans un mode de réalisation préférentiel de l'invention, cet outil est un outil de débosselage sans peinture de carrosseries de véhicules, tel qu'en décrit la demande de brevet publiée sous le numéro FR2883203, du même inventeur. Cependant la présente invention peut s'appliquer à tout outil de ce type comprenant une tige équipée d'une poignée où la tige est sollicitée de façon diverses dont des flexions dans plusieurs directions, torsion ou poussée dans l'axe.

L'introduction d'outils de débosselage sans peinture de carrosseries de véhicules a constitué une simplification majeure dans le domaine du débosselage. En effet, auparavant, le carrossier devait redresser la tôle en utilisant soit un perçage de la tôle, soit en soudant sur la tôle une tige permettant de tirer la bosse, et enfin, terminer par les inévitables étapes de mastic, ponçage et peinture. Dans le cas de véhicule atteints par de nombreux impacts, comme lors d'un orage de grêlons, il était même nécessaire de découper des pans entiers de carrosserie, pour venir souder des tôles de remplacement.

Si l'avantage de la méthode de débosselage sans peinture est indéniable, elle requiert cependant un long apprentissage, il convient à ce point de rappeler comment ce type d'outil est utilisé :

Après avoir, dans un souci d'accessibilité, dégarni le revers de la tôle à débosseler, le carrossier saisit l'outil d'une main, accroche la tige à un montant de la carrosserie, applique l'embout sur le revers de la tôle, pousse, tire ou sollicite en torsion l'outil de manière à ce qu'un effort repoussant la bosse soit appliqué. Simultanément, le carrossier contrôle de visu l'effet de son action sur l'endroit de la tôle, répète son action et au besoin déplace la position de l'embout, jusqu'à ce que la bosse soit redressée.

Les outils décrits dans FR2883203 ont considérablement amélioré l'ergonomie des outils de débosselage, notamment avec une poignée de gros diamètre et recouverte de matériau tendre et/ou antidérapant. Dans un souci de perfection il est apparu un besoin pour un outil qui puisse, une fois mis en position, redresser de larges bosses grâce à une action énergique mais aussi aplanir totalement la tôle grâce à une répétition de petits mouvements précis et de faible intensité, en gardant, dans un cas comme dans l'autre, un contrôle total du carrossier sur l'outil de débosselage.

L'outil est en fait une interface qui permet de transmettre et multiplier les efforts de la main de l'utilisateur vers l'embout. L'embout forme la tôle sur laquelle il agit avec une précision pouvant être supérieure au 1/10 de millimètre. L'effort de formage est appliqué par la main, transmis par la tige, puis démultiplié par un point de levier.

Pour améliorer le contrôle du la main sur l'embout, l'invention se fixe pour buts d'agir sur l'interface main/outil.

L'invention palie aux inconvénients des outils de l'art antérieur et résout ces problèmes par son objet, un outil manuel comprenant une tige équipée à une extrémité d'une poignée, solidaire de la tige en un point distal de la poignée, pour saisir et contrôler l'outil d'une seule main, et à son autre extrémité, d'une extrémité fonctionnelle, cette extrémité fonctionnelle consistant par exemple en un embout de débosselage destiné à appliquer une pression sur le revers de la tôle à débosseler, la tige comportant un axe longitudinal au moins sur le départ de la section solidaire de la poignée ladite poignée comportant :
- une première partie inférieure de corps, destinée à recevoir l'index, le majeur, l'annulaire et l'auriculaire, allongée d'axe principal sensiblement dans le plan de l'axe longitudinal de la tige et formant avec celui-ci un angle saillant obtus.
- une seconde partie supérieure de corps, destinée à recevoir le pouce, située a l'extrémité de la première partie dans la zone ou l'axe de la tige et l'axe de la première partie se croisent ; la seconde partie comprenant la jonction avec la tige et ayant une forme globale aplatie selon un plan principal ; ledit plan principal étant sensiblement orthogonal à un second plan qui comprend l'axe longitudinal de la tige et l'axe principal de la première partie du corps ; ledit plan principal comprenant l'axe de la tige.
- une surface de jonction courbe sensiblement continue entre la face proximale de la première partie et la face supérieure de la seconde partie, de sorte que, lorsque les 4 doigts sont refermés sur la partie inférieure, le pouce vienne coiffer la partie supérieure, et que la face interne du pouce, à son extrémité et à sa base, soit en contact avec la poignée.

Ainsi, la forme particulière de la poignée de l'outil permet un grand nombre de prises ergonomiques, soit à pleine main sur la première partie du corps, le pouce en opposition sur la seconde partie, soit sur la seconde partie du corps, à pleine main comme un tire-bouchon ou du bout des doigts, pouce et index en opposition de part et d'autre de la partie aplatie.

Par angle saillant obtus, il s'agit, selon la définition d'usage de ces termes, d'un angle inférieur à l'angle plat (saillant) et supérieur à l'angle droit (obtus), donc d'un angle compris entre 90° et 180°. L'adjectif « sensiblement » introduit une marge dans les positions relatives, car les axes et plans de formes ergonomiques complexes ne peuvent pas toujours être définis avec précision, marge de jusqu'à 5 mm et en angle jusqu'à 5° ou 10°.

Les termes de référence dans l'espace sont pris par analogie avec les termes anatomiques, comme si l'outil constituait le prolongement d'un membre, l'utilisateur tenant l'outil en main et devant soi. Ainsi « distal », en s'éloignant de la racine du membre; « proximal » en s'en rapprochant; « médial » en se rapprochant du plan médian sagittal, donc vers la gauche pour un droitier, « latéral » en s'en éloignant, vers la droite pour un droitier. Les termes « inférieur » et « supérieur » signifient dans le même système, « crânial » respectivement « caudal ».

Avantageusement, la surface supérieure de la partie supérieure est bombée dans la direction droite-gauche, c'est-à-dire dans une direction allant de l'extérieur de la main vers l'intérieur de la main, de façon à ce que le pouce, en appui sur cette surface supérieure, puisse s'y déplacer de droite à gauche sans avoir à déplier le pouce. Ceci permet, lorsque des efforts de torsion sont transmis, de placer le pouce en opposition par rapport à cet effort.

Avantageusement la seconde partie de corps, de forme globale aplatie, forme ainsi à droite et à gauche de la première partie du corps deux ailes (11).

Avantageusement, la surface inférieure de la partie supérieure du corps est bombée dans la direction droite-gauche, de façon à former une section perpendiculaire à l'axe (x) de la tige sensiblement ovale.

Avantageusement l'angle (a) entre l'axe de la tige (x) et l'axe principal (y) de la première partie du corps est compris entre 100° et 120°, préférentiellement entre 110° et 115°, ainsi, lorsque les 4 doigts sont appliqués sur la partie inférieure du corps, la positon est ergonomique car l'avant bras se trouve dans le prolongement de l'avant bras de l'utilisateur.

Avantageusement, la partie inférieure est de section sensiblement ovale de grand axe selon le second plan (p2). Ainsi la poignée ne tourne pas sur elle-même lors de l'application de flexion droite-gauche de la tige.

Avantageusement l'outil est symétrique par rapport au second plan (p2), pour permettre son utilisation par un gaucher ou un droitier, ou asymétrique, pour améliorer son confort d'utilisation pour un outil dédié à un gaucher ou un droitier.

### FIGURES ET DESCRIPTION DETAILLEE

Les figures 1 à 8 représentent un premier outil selon l'invention, où l'extrémité fonctionnelle et l'éventuel coude de la tige n'on pas été représentés.

La figure 1 représente une vue de coté de l'outil, la figure 2 une vue de dessus, la figure 7 une vue arrière. Les figures 3 et 8 représentent sur vues de coté et de dessus une première possibilité de prise de l'outil. Les figures 4 et 5 représentent sur des vues libres une seconde possibilité de prise de l'outil, la figure 6 représente une troisième prise de l'outil.

Les figures 9 à 15 représentent un second outil selon l'invention, où l'extrémité fonctionnelle et l'éventuel coude de la tige n'on pas été représentés.

Les figures 9 et 11 représentent des vues de coté et de dessus de l'outil. La figure 10 représente une première prise de l'outil. Les figures 12 et 13 représentent une seconde prise de l'outil. Les figures 14 et 15 représentent une troisième prise de l'outil.

Les figures 1 à 15 représentent deux outils selon l'invention. Dans les variantes représentées, il s'agit d'outils de débosselage à froid de carrosserie. Dans la vue arrière de la figure 7 l'extrémité fonctionnelle - dans cette variante la tige est rectiligne et comporte une extrémité aplatie dite « queue de requin », mais de nombreuses autres formes de tige et de variantes d'extrémités fonctionnelles sont possibles, et ont été décrites dans la demande précédente FR2883203. Les deux outils des figures 1 à 8 et 9 à 15 respectivement ont des formes très similaires qui varient essentiellement par la taille, ainsi les mêmes signes de référence ont été utilisés pour l'un et l'autre, et la description ne sera détaillée que pour le premier outil mais reste valable pour le second. La première variante, de taille supérieure, sera privilégiée pour les outils nécessitant des forces importantes ou tout simplement pour des utilisateurs qui ont de grandes mains, la seconde variante inversement pour des efforts moindres. Les flèches des figures représentent les directions de sollicitations lors de l'utilisation de l'outil.

Préférentiellement, l'outil de taille supérieure des figures 1 à 8 sera privilégié pour accueillir des tiges de diamètre jusqu'à 9mm et aussi de longues tiges et plats allant jusqu'a 1200 mm avec aux extrémités des embouts vissés ou non ou des têtes dites "queue de requin" larges.

L'outil de taille inférieure des figures 9 à 15 sera privilégié pour accueillir des tiges de petits diamètres de 3 à 6 mm et aussi des plats dont l'extrémité sera avec des embouts visés ou non ou des têtes dites « queue de requin » fines. Les tiges peuvent de section carrée ou aussi être constituées de plats, par exemple de section 3x9 mm, selon le type d'embout.

Les figures 1 et 9 représentent un outil (1) manuel comprenant une tige (2) dont seul le départ et la jonction avec la poignée (3) est représentée. La poignée (3) est solidaire de la tige (2) en un point distal de la poignée, pour saisir et contrôler l'outil d'une seule main, et à son autre extrémité, d'une extrémité fonctionnelle (10), cette extrémité fonctionnelle consistant ici en un embout de débosselage destiné à appliquer une pression sur le revers de la tôle à débosseler, la tige (2) comportant un axe longitudinal (x) au moins sur le départ de la section solidaire de la poignée, ladite poignée (3) comportant :
- une première partie inférieure de corps (4), destinée à recevoir l'index, le majeur, l'annulaire et l'auriculaire, allongée d'axe principal (y) sensiblement dans le plan de l'axe longitudinal de la tige et formant avec celui-ci un angle saillant obtus (a).
- une seconde partie supérieure de corps (5), destinée à recevoir le pouce, située à l'extrémité de la première partie (4) dans la zone ou l'axe de la tige (x) et l'axe de la première partie (y) se croisent ; la seconde partie comprenant la jonction avec la tige (2) et ayant une forme globale aplatie selon un plan principal (p) ; ledit plan principal étant sensiblement orthogonal au plan comprenant l'axe longitudinal (x) de la tige (2) et comprenant l'axe principal (y) de la première partie du corps (4) ; ledit plan principal (p) comprenant l'axe de la tige.
- une surface de jonction courbe (6) sensiblement continue entre la face proximale (7) de la première partie et la face supérieure (8) de la seconde partie, de sorte que, lorsque les 4 doigts sont refermés sur la partie inférieure (4), le pouce vienne coiffer la partie supérieure (5) et que la face interne du pouce, de l'extrémité du pouce à la paume, soit pour l'essentiel en contact avec la poignée. Ici, ce contact est ininterrompu.

Les figures 3 et 8, respectivement 14 et 15, où la main de l'utilisateur est représentée, permettent de mieux comprendre les effets techniques : les 4 doigts sont refermés sur la partie inférieure (4) et le pouce vient coiffer la partie supérieure (5) ; le pouce est en opposition par rapport au flan de l'index refermé sur la poignée, la partie aplatie supérieure de corps (5) est pincée en le pouce et l'index. Des efforts en flexion (flèches fl ou f3) ou de torsion (flèches f2) de la tige peuvent être transmis. Le pouce, positionné sur la face supérieure de la seconde partie, peut être positionné plus à gauche ou droite sur la face supérieure (8). Cela permet, lorsque des efforts de torsion sont transmis, à placer le pouce en opposition par rapport à cet effort.

Les figures 4 et 5, 10 représentent deux utilisations alternatives, ou essentiellement seuls le pouce, l'index et le majeur sont appliqués sur la seconde partie du corps. Cette partie aplatie comporte des ailes médiale et latérale de part et d'autre de la première partie et de part et d'autre de l'axe de la tige. Ces ailes permettent facilement, même avec deux ou trois doigts, d'exercer un couple de torsion sur la tige, pour de petites poussées, le dosage de l'effort, par rapport à la position décrite au paragraphe précédent, est bien plus fin. La pouce peut être positionné aussi bien sous (figure 4) qu'au dessus (figures 5 et 10) de la seconde partie, les autres doigts se positionnant en opposition. Les figures 6 et 12, 13 illustrent encore une prise permise grâce à cet outil, où l'outil est pris sur la seconde partie du corps à la manière d'un tire-bouchon, l'axe de la tige se prolongeant entre l'index et la majeur. Contrairement à un tire-bouchon cependant, cette prise permet aussi de solliciter la tige en flexion.

L'ensemble des modes de réalisations présentés ici représente un outil de débosselage. Cependant la présente invention peut s'appliquer à tout outil de ce type où la tige est sollicitée de façon diverses dont des flexions dans plusieurs directions, torsion ou poussée dans l'axe. Par exemple la tige d'un tel outil pourrait être équipée d'un embout universel de section carré ou hexagonal connu de l'état de la technique sur lequel on adapte des douilles à 6 pans mécaniques, des embouts tournevis, un poinçon ou autre.

Seules les formes et sollicitations de la poignée ont été décrites en détail dans la demande. Les matériaux utilisés, l'assemblage poignée / tige, sont connus du monde de l'outillage, l'homme du métier associant sur tige et poignée les solutions connues pour que la poignée puisse transmettre durablement et sans jeu les diverses sollicitations. Par exemple, la poignée pourra être surmoulée sur la tige et la tige pourra être munie d'appendices d'ancrage.

De même, sans s'écarter de la portée des revendications, c'est-à-dire en conservant les caractéristiques de la revendication indépendante, l'homme du métier pourrait associer aux outils de débosselage décrits ici une combinaison des différentes caractéristiques décrites dans l'art antérieur, tout particulièrement, l'homme du métier associerait à l'outil de l'invention toute combinaison de caractéristiques décrites dans la demande de brevet FR2883203 du même inventeur, en particulier pour ce qui concerne les matériaux et la forme de la tige et son éventuel coude, les différents embouts, un matériau antidérapant pour la poignée.

## Revendications

1. Outil (1) manuel comprenant une tige (2) équipée à une extrémité d'une poignée (3) solidaire de la tige (2) en un point distal de la poignée, pour saisir et contrôler l'outil d'une seule main, et à son autre extrémité, d'une extrémité fonctionnelle (10), cette extrémité fonctionnelle consistant par exemple en un embout de débosselage destiné à appliquer une pression sur le revers d'une tôle à débosseler, la tige (2) comportant un axe longitudinal (x) au moins sur le départ de sa section solidaire de la poignée, **caractérisé en ce que** ladite poignée (3) comporte :
- une première partie inférieure de corps (4), destinée à recevoir l'index, le majeur, l'annulaire et l'auriculaire, allongée d'axe principal (y) sensiblement dans le plan de l'axe longitudinal de la tige et formant avec celui-ci un angle saillant obtus (a).
- une seconde partie supérieure de corps (5), destinée à recevoir le pouce, située à l'extrémité de la première partie (4) dans la zone où l'axe de la tige (x) et l'axe de la première partie (y) se croisent ; la seconde partie comprenant la jonction avec la tige (2) et ayant une forme globale aplatie selon un plan principal (p) ; ledit plan principal étant sensiblement orthogonal à un second plan (p2) qui comprend l'axe longitudinal (x) de la tige (2) et l'axe principal (y) de la première partie du corps (4) ; ledit plan principal (p) comprenant l'axe de la tige.
- une surface de jonction courbe (6) sensiblement continue entre la face proximale (7) de la première partie et la face supérieure (8) de la seconde partie, de sorte que, lorsque les 4 doigts sont refermés sur la partie inférieure (4), le pouce vienne coiffer la partie supérieure (5) et que la face interne du pouce, à son extrémité et à sa base, soit en contact avec la poignée.

2. Outil selon la revendication 1 **caractérisé en ce que** la surface supérieure (8) de la partie supérieure (5) est bombée dans la direction droite-gauche, c'est-à-dire dans une direction allant de l'extérieur de la main vers l'intérieur de la main, de façon à ce que le pouce, en appui sur cette surface supérieure (8), puisse s'y déplacer de droite à gauche sans avoir à déplier le pouce.

3. Outil selon l'une des revendications précédentes, **caractérisé en ce que** la seconde partie de corps (5), de forme globale aplatie, forme ainsi à droite et à gauche de la première partie du corps deux ailes (11).

4. Outil selon les revendications 2 et 3, **caractérisé en ce que** la surface inférieure (9) de la partie supérieure (5) du corps est bombée dans la direction droite-gauche, de façon à former une section perpendiculaire à l'axe (x) de la tige sensiblement ovale.

5. Outil selon l'une des revendications précédentes **caractérisé en ce** l'angle (a) entre l'axe de la tige (x) et l'axe principal (y) de la première partie du corps est compris entre 100° et 120°, préférentiellement entre 110° et 115°.

6. Outil selon l'une des revendications précédentes, **caractérisé en ce que** la partie inférieure est de section sensiblement ovale de grand axe selon le second plan (p2).

7. Outil selon l'une des revendications précédentes, **caractérisé en ce que** l'outil est symétrique par rapport au second plan (p2) ou asymétrique.

## Claims

1. Manual (1) tool comprising a rod (2) fitted at one end with handle (3) secured to the rod (2) at a point distal to the handle, used to grip and control the tool with one hand, and at its other end, a working end (10), this working end consisting for example of a dent-removal tip used to apply pressure on the reverse side of a metal sheet requiring dent removal, the rod (2) comprising a longitudinal axis (x) at least along the first part of the section thereof secured to the handle, **characterised in that** the said handle (3) comprises:
- a first lower part of the body (4), intended to receive the index, middle, ring and little finger, substantially elongated by a major axis (y) in the longitudinal axis surface of the rod and forming with it an outside obtuse angle (a).
- a second upper part of the body (5), intended to receive the thumb, situated at the end of the first part (4) in the area where the axis of the rod (x) and the axis of the first part (y) meet; the second part comprising the joint with the rod (2) and having a flat overall form along a principal surface (p); the said principal surface being substantially orthogonal to a second surface (p2) which comprises the longitudinal axis (x) of the rod (2) and the major axis (y) of the first part of the body (4); the said principal surface (p) comprising the axis of the rod.
- a curved joining surface (6) substantially continuous between the proximal face (7) of the first part and the upper face (8) of the second part, so that, when the 4 fingers are closed over the lower part (4), the thumb covers the upper part (5) and the inner surface of the thumb, at its tip and base, is in contact with the handle.

2. Tool according to claim 1 **characterised in that** the upper surface (8) of the upper part (5) is curved in a left-to-right direction, i.e. in a direction running from the outside of the hand to the inside of the hand, in such a way that the thumb, pressing against this upper surface (8), can move from right to left without having to bend the thumb.

3. Tool according to one of the preceding claims, **characterised in that** the second part of the body (5), of flat form overall, thus forms two wings (11) to the right and to the left of the first part of the body.

4. Tool according to claims 2 and 3, **characterised in that** the lower surface (9) of the upper part (5) of the body is curved in a right-to-left direction, so as to form a substantially oval section perpendicular to the axis (x) of the rod.

5. Tool according to one of the preceding claims **characterised in that** the angle (a) between the axis of the rod (x) and the major axis (y) of the first part of the body is between 100° and 120°, preferably between 110° and 115°.

6. Tool according to one of the preceding claims, **characterised in that** the lower part is of substantially oval section on the major axis according to the second plan (p2).

7. Tool according to one of the preceding claims, **characterised in that** the tool is symmetric in relation to the second plan (p2) or asymmetric.

## Patentansprüche

1. Handwerkzeug (1) bestehend aus einem an seinem einen Ende mit einem Griff (3) versehenen Schaft (2), wobei der Griff (3) an einer distalen Stelle fest mit dem Schaft (3) verbunden ist und ein einhändiges Ergreifen und Handhaben des Werkzeugs erlaubt. Das Werkzeug weist an seinem anderen Ende ein funktionelles Endstück (10) auf, bei dem es sich zum Beispiel um einen zum Drücken gegen die Rückseite eines auszubeulenden Blechs dienenden Ausbeulansatz handeln kann, und an dem der Schaft (2) zumindest am Anfang seiner mit dem Griff (3) verbundenen Stelle eine Längsachse (x) aufweist, und welches **dadurch gekennzeichnet ist, dass** der genannte Griff (3) folgendes enthält:
- ein erstes unteres Teil seines Körpers (4), das zur Aufnahme von Zeigefinger, Mittelfinger, Ringfinger und kleinem Finger vorgesehen ist, und um die im Wesentlichen in einer Ebene mit der Schaft-Längsachse gelegene und mit dieser eine vorspringende stumpfwinklige Ecke (a) bildende Hauptachse (y) verlängert ist.
- ein zweites oberes, zur Aufnahme des Daumens vorgesehenes Teil seines Körpers (5), das sich am Ende des ersten Teils (4) in einem Bereich befindet, in dem sich die Schaftachse (x) und die Achse des ersten Teils (y) kreuzen; Das zweite Teil umfasst die Verbindung mit dem Schaft (2) und hat hauptsächlich eine in einer Hauptebene (p) liegende flache Form; Die genannte Hauptebene verläuft im Wesentlichen senkrecht zu einer zweiten Ebene (p2), in welcher die Längsachse (x) des Schafts (2) und die Hauptachse (y) des ersten Teils des Körpers (4) liegen; In der genannten Hauptebene (p) liegt die Schaftachse.
- eine im Wesentlichen kontinuierlich gekrümmte Verbindungsfläche (6) zwischen der proximalen Seite (7) des ersten Teils und der Oberseite (8) des zweiten Teils, die so gestaltet ist, dass wenn die 4 Finger das untere Teil (4) umgreifen, greift der Daumen über das oberer Teil (5) und die Innenseite des Daumens steht an ihrem Ende und an ihrer Basis mit dem Griff in Kontakt.

2. Werkzeug nach Anspruch 1, das **dadurch gekennzeichnet ist, dass** die Oberseite (8) des oberen Teils (5) in Rechts-Links-Richtung gewölbt ist, das heißt, in einer von der Außenseite zur Innenseite der Hand gehenden Richtung, so dass der gegen diese Oberseite (8) drückende Daumen sich auf dieser Oberfläche ohne Änderung seiner Krümmung von rechts nach links verschieben kann.

3. Werkzeug nach einem der vorangehenden Ansprüche, das **dadurch gekennzeichnet ist, dass** der zweite, insgesamt flach geformte Teil des Körpers (5) auf der rechten und linken Seite des ersten Teils des Körpers zwei Flügel (11) bildet.

4. Werkzeug nach Ansprüchen 2 und 3, das **dadurch gekennzeichnet ist, dass** die untere Fläche (9) des oberen Teils (5) des Körpers in Rechts-Links-Richtung gewölbt ist, und somit senkrecht zur Schaftachse (x) einen im Wesentlichen ovalen Querschnitt hat.

5. Werkzeug nach einem der vorangehenden Ansprüche, das **dadurch gekennzeichnet ist, dass** der Winkel (a) zwischen der Schaftachse (x) und der Hauptachse (y) des ersten Teils des Körpers einen Wert zwischen 100° und 120°, vorzugsweise zwischen 110° und 115°, hat.

6. Werkzeug nach einem der vorangehenden Ansprüche, das **dadurch gekennzeichnet ist, dass** sein unterer Teil in seiner großen Achse in der zweiten Ebene (p2) im Wesentlichen oval ist.

7. Werkzeug nach einem der vorangehenden Ansprüche, das **dadurch gekennzeichnet ist, dass** es bezüglich der zweiten Ebene (p2) symmetrisch oder unsymmetrisch ist.
